# EUROPÄISCHE PATENTSCHRIFT

(11) **EP 1 256 671 B1**
(45) Veröffentlichungstag und Bekanntmachung des Hinweises auf die Patenterteilung: **27.02.2008**
(21) Anmeldenummer: 02009826.5
(22) Anmeldetag: 02.05.2002
(51) Int. Cl.: E05B 15/02, E05B 47/00, E05B 9/04, G07C 9/00

(54) **Rosette für einen zugeordneten Schliesszylinder**
Escutcheon for a lock cylinder
Rosette pour serrure cylindrique

(30) Priorität: 09.05.2001 DE 20107870 U
(43) Veröffentlichungstag der Anmeldung: 13.11.2002
(73) Patentinhaber: BKS GmbH, D-42549 Velbert (DE)
(72) Erfinder: Ahrweiler, Norbert Dipl.-Ing., 42857 Remscheid (DE); Hinz, Manfred, Dipl.-Ing., 42579 Heiligenhaus (DE)
(74) Vertreter: Füssel, Michael

(56) Entgegenhaltungen:
- EP-A- 0 224 607
- EP-A- 0 316 590
- WO-A-97/15739
- DE-A- 4 331 665
- DE-C- 556 430
- DE-U- 20 013 460
- US-A- 6 000 609
- US-B1- 6 227 020

## Beschreibung

Die vorliegende Erfindung betrifft eine Kombination aus Rosette und einem zugeordneten Schließzylinder nach Oberbegriff des Hauptanspruchs.

Wesentlich an der vorliegenden neuen Kombination aus einer Rosette mit zugeordnetem Schließzylinder ist ein in den Schließzylinder integrierter elektrischer Verbraucher, der über einen elektrischen Schaltkreis dann von einer Sperr- in eine Freigabestellung verbracht wird, wenn ein zugangsberechtigter Schlüssel in den Schließzylinder eingeführt ist. In diesem Fall wird ein durch elektrischen Strom aktivierbares Sperrelement von dem elektrischen Schaltkreis aktiviert und die Drehbewegung des Zylinderkerns freigegeben. Der elektrische Schaltkreis kann in der Rosette, im Schließzylinder oder aufgeteilt in der Rosette und im Schließzylinder untergebracht sein.

In einer speziellen vorbekannten Ausführungsform weist ein derartiger Schließzylinder zusätzlich zu dem elektrischen Verbraucher auch mechanische Zuhaltungen auf, die über entsprechende mechanische Einschnitte oder Ausnehmungen im Schlüssel von ihrer Sperr- in ihre Freigabestellung bringbar sind, sofern ein zugangsberechtigter Schlüssel verwendet wird.

Derartiger spezieller Schließzylinder ist beispielsweise bekannt aus der US 600 609 A oder der EP 743 412 A.

Dieser Schließzylinder der EP 743 412 zeichnet sich durch eine kompakte Bauweise aus. Neben den mechanischen Zuhaltungen sind sowohl der elektrische Schaltkreis als auch das durch elektrischen Strom aktivierbare Sperrelement und der elektrische Energiespeicher im Zylindergehäuse untergebracht.

Es darf deshalb bei diesem Schließzylinder eine Mindestbaulänge nicht unterschritten werden, da ansonsten nicht mehr alle diese Baugruppen innerhalb des Zylindergehäuses untergebracht werden können.

Aufgrund der genannten Abmessungen derartiger Schließzylinder gestaltet sich die Aufnahme größerer Batterien oder weiterer Baugruppen wie Ladeschaltungen in das Zylindergehäuse schwierig, so lange die betreffende Baulänge des Schließzylinders nicht vergrößert wird. Zwar läßt sich die Baulänge auf der Außenseite oder der Innenseite ohne weiteres vergrößern. Größere Außenlängen jedoch bedeuten bei den Türblattdicken der in Deutschland üblichen Falztüren stets die Verwendung von entsprechend dicken Türschilden, um das Ergreifen des über das Türblatt vorstehenden Endes des Schließzylinders mit einer Zange oder dergleichen zu verhindern. Größere Innenlängen verlangen aus optischen Gründen nach entsprechend dicken Innenschilden.

Es ist daher Aufgabe der vorliegenden Erfindung, eine Rosette zur Kombination mit einem zugeordneten Schließzylinder der bekannten Bauart so weiterzubilden, daß der im Zylindergehäuse für den Einbau elektronischer Baugruppen zur Verfügung stehende Raum für den Einbau in genormte Falztüren vergrößert wird.

Diese Aufgabe löst die Erfindung mit dem Merkmalen des Hauptanspruchs.

Aus der Erfindung ergibt sich unter anderem der Vorteil, daß nunmehr der elektrische Energiespeicher ohne Ausbau des Schließzylinders zugänglich ist. Zu diesem Zweck muß lediglich die Rosette abgebaut werden, so daß der innerhalb der Rosette befindliche elektrische Energiespeicher leicht auswechselbar ist.

Da zudem in der Rosette ein erhöhtes Platzangebot besteht, können auch kapazitätsgrößere Batterien eingebaut werden, so daß die Zeitintervalle zum Auswechseln der Batterien größer werden.

Diese Vorteile werden dadurch erreicht, daß der elektrische Energiespeicher anstelle im Schließzylinder nunmehr in der zugeordneten Rosette untergebracht wird, wobei zwischen der Rosette und dem vorstehenden Teil des Schließzylinders Vorrichtungen zur Übertragung elektrischer Energie vorgesehen sein können, die den Energiespeicher in der Rosette mit dem elektrischen Schaltkreis und den elektrischen Verbrauchern in dem Schließzylinder verbinden.

Die Energieübertragung kann kontaktgebunden oder kontaktlos erfolgen. Hierfür werden Ausführungsbeispiele angegeben.

Wesentlicher Gedanke der Erfindung ist das Auslagern des elektrischen Energiespeichers aus dem Zylindergehäuse in eine an den Schließzylinder angepasste Rosette, wobei zusätzlich noch der Energieaustausch zwischen Rosette und Schließzylinder sicherzustellen ist.

Dabei ist die Rosette erfindungswesentlich nicht an der mechanischen Sicherung gegen mechanischen Gewaltangriff des Türblattes beteiligt und ist somit auf einfache Weise - auch diebstahlgesichert - auf der Innenseite des Türblatts montierbar.

Die Befestigung der Rosette muß allerdings unmittelbar am Schließzylinder erfolgen unabhängig davon, ob auf der Innenseite bereits eine Innenrosette oder ein Innenschild sitzt.

Hierfür werden Ausführungsbeispiele angegeben.

Ein wesentlicher Vorteil der Rosette ist auch die praktisch unbegrenzte Baugröße, die ohne weiteres innerhalb der üblichen Beschlagsabmessungen oder darüber liegen kann.

Aus diesem Grunde lassen sich innerhalb der Rosette neben dem elektrischen Energiespeicher auch weitere Baugruppen für Sonderfunktionen unterbringen. Auch hierfür werden Ausführungsbeispiele angegeben.

Gleichwohl und insbesondere bei Innentüren kann die erfindungsgemäße Rosette auf dem Schließzylinder sowohl auf der Türaußenseite als auch auf der Türinnenseite angebracht werden. Da allerdings die Rosette auch Baugruppen mit Sonderfunktionen wie zum Beispiel zur Schlüsselerkennung oder zur Registrierung der Schlüsselbenutzungszeiten oder dergleichen aufnehmen kann, muß von Fall zu Fall entschieden werden, wo die Rosette angeordnet wird.

Andererseits bietet die Anordnung der Rosette auf der Türinnenseite von Außentüren den zusätzlichen Vorteil, daß keine zusätzlichen Diebstahlsicherungen etc. vorzusehen sind.

Vorteilhafte Ausführungsformen ergeben sich aus den Unteransprüchen.

Im folgenden wird die Erfindung anhand von Ausführungsbeispielen näher erläutert. Es zeigen:
- Fig.1: ein erstes Ausführungsbeispiel der Erfindung in Seitenansicht,
- Fig.2a: ein Ausführungsbeispiel der Erfindung in axialer Aufsicht,
- Fig.2b: ein erfindungsgemäßes Ausführungsbeispiel der Rosette ohne zugehörigen Schließzylinder,
- Fig.2c: das Ausführungsbeispiel gemäß Fig.2b in Seitenansicht,
- Fig.3a: eine Rosette mit Zylinderstegabdeckung in Seitenansicht (Schnitt),
- Fig.3b: eine Rosette mit Zylinderstegabdeckung in frontaler Aufsicht,
- Fig.3c: zugehöriger Profilzylinder in Seitenansicht,
- Fig.4a: ein Ausführungsbeispiel mit rosettenseitigem Datenempfang über Antenne mit Transponderleseeinrichtung in der Rosette,
- Fig.4b: ein Ausführungsbeispiel mit Empfangseinheit für externe Informationsquellen,
- Fig.4c: ein Ausführungsbeispiel für einen Schließzylinder mit Transponder und Transponderleseeinrichtung auf der Türaußenseite,
- Fig.5a: Rosette mit Leiterbahnen,
- Fig.5b: Querschnittsansicht gemäß Fig.5a,
- Fig.5c: zugehöriger Schließzylinder mit mechanischen Zuhaltungen,
- Fig.5d: Schließzylinder mit Stößel- oder Schleifkontakten,
- Fig.5e: Rosette mit rosettenseitiger Antenne und Schließzylinder mit schließzylinderseitiger Antenne,
- Fig.5f: Anordnung von Photodiode und Photoempfänger zwischen Rosette und Schließzylinder,
- Fig.6a: verbessertes Ausführungsbeispiel mit Display, Ladeschaltkreis und Solarzelle,
- Fig.6b: Ausführungsbeispiel mit Uhrenbaustein (schematisch) in Frontalaufsicht,
- Fig.7: Ausführungsbeispiel mit Abzugsperre.

Sofern im folgenden nichts anderes gesagt ist, gilt die folgende Beschreibung stets für alle Figuren.

Die Figuren zeigen eine Rosette 1 mit zugeordnetem Schließzylinder 2. Der Schließzylinder 2 enthält ein durch elektrischen Strom aktivierbares Sperrelement 5, welches im Zylindergehäuse angeordnet ist.

Hierbei kann es sich um einen elektromagnetisch oder elektromotorisch angetriebenen Stift handeln, der in seiner Sperrstellung die Trennungsfuge zwischen dem drehbaren Schließkern 39 und dem Zylindergehäuse überschreitet und dabei in eine entsprechende Bohrung des Schließkerns 39 einfährt.

Derartiges Sperrelement 5 wird von einem zugangsberechtigten Schlüssel 6 über den elektrischen Schaltkreis 3 aus seiner Sperr- in seine Freigabelage verbracht, so daß dann - zugangsberechtigter Schlüssel vorausgesetzt - der Schließkern 39 gedreht werden kann.

Der elektrische Schaltkreis 3 ist im Ausführungsbeispiel im Schließzylinder 2 untergebracht. Er dient der Ansteuerung des Sperrelements 5. Der Schaltkreis 3 kann aber auch in der Rosette 1 sitzen oder auf Rosette 1 und Schließzylinder 3 aufgeteilt sein.

Wesentlich ist nun, daß in der Rosette 1 ein elektrischer Energiespeicher 9 untergebracht ist, welcher der Stromversorgung des Sperrelements 5 innerhalb des Schließzylinders 2 dient. Zu diesem Zweck sind zwischen der Rosette 1 und dem Schließzylinder 2 Vorrichtungen zur Übertragung elektrischer Energie 10,11;14,15;16,17 vorgesehen, von denen hier die der Rosette zugeordneten Vorrichtungen 10,14,16 über elektrische Leitungen 12 mit dem Energiespeicher 9 und die dem Schließzylinder 2 zugeordneten Vorrichtungen 11,15,17 über elektrische Leitungen 13 mit dem Schaltkreis 3 verbunden sind, welcher dazu dient, das Sperrelement 5 von der Sperr- in die Freigabelage zu verbringen.

Wesentlich ist die Möglichkeit, das elektrische Sperrelement 5 über die dem Schließzylinder zugeordneten Vorrichtungen 11,13,15,17 mit elektrischem Strom beaufschlagen zu können. Dies kann zum Beispiel über eine fest installierte Kabelverbindung zwischen Rosette 1 und Schließzylinder 2 erfolgen.

Die Figuren zeigen übereinstimmend Schließzylinder 2, die als Profilzylinder ausgebildet sind und einen kreiszylindrischen Bereich zur Aufnahme des Schließkerns 39 besitzen, sowie einen daran unmittelbar anschließenden stegartigen Bereich 38.

Zweckmäßigerweise sind die Vorrichtungen zur Übertragung von elektrischer Energie 10,11;14,15;16,17 jeweils paarweise vorhanden und einerseits am Innenumfang der Rosette und andererseits am vorstehenden 8 Teil des Schließzylinders angebracht. In den gezeigten Ausführungsbeispielen befinden sich auf einer entsprechenden Abflachung auf der Unterseite des Zylinderstegs Stößel- oder Schleifkontakten 15, die mit entsprechend nach oben zeigenden Leiterbahnen 14 an der Rosette 1 zusammengebracht werden.

Abgesehen von dieser kontaktgebundenen Übertragung des elektrischen Stroms können auch kontaktlos miteinander kommunizierende Antennen 16,17 verwendet werden, wie beispielsweise Fig.5e zeigt. Außerdem ist die Verwendung von Datenbusleitungen möglich.

Die Verwendung von Antennen bietet zusätzlich den Vorteil, daß neben der Übertragung der elektrischen Energie zwischen Rosette 1 und Schließzylinder 2 auch elektrische Informationen zwischen zugangsberechtigtem Schlüssel, 6 und Schließzylinder 2 übertragen werden können. Zu diesem Zweck muß die der Rosette 1 zugeordnete Antenne 16 in einen entsprechenden elektrischen Schaltkreis 26 zum Datenempfang und/oder zur Datenauswertung der auf dem zugangsberechtigtem Schlüssel gespeicherten Daten eingebunden sein.

Der Datenaustausch zwischen zugangsberechtigtem Schlüssel 6 und Schließzylinder 2 erfolgt aber über ein gesondertes Antennenpaar 50,51, wobei die dem Schließzylinder 2 zugeordnete Antenne 51 in dem stirnseitig eingesetzten Funktionsmodul 46a sitzt, welches sich auf der Außenseite 49 des Türblatts 7 befindet. Dieses Funktionsmodul hat eine elektrische Verbindung zum elektrischen Schaltkreis 26, der im Schließzylinder 2 oder in der Rosette 1 untergebracht sein kann.

Ausdrücklich soll dieser elektrische Schaltkreis 26 zum Datenempfang auch innerhalb des Schließzylinders untergebracht werden können, sofern für die Übertragung der elektrischen Energie von der Rosette 1 auf den Schließzylinder 2 und für die Übertragung der Zugangsberechtigungsdaten vom Schlüssel 6 zum Schaltkreis 26 gesorgt ist.

### Die Verwendung von Datenbusleitungen gestattet bei geringer Anzahl von Leitungen hohe Vielfalt von Übertragungsmöglichkeiten

Ergänzend hierzu zeigt Fig.4a ein Ausführungsbeispiel, bei welcher der Datenaustausch zwischen Schlüssel 6 und Rosette 1 mittels einer der Rosette 1 zugeordneten Antenne 16 über eine berührungslose Paarung aus Transponder 50 und zugeordneter Transponderleseeinrichtung 51 erfolgt. Hier ist die Transponderleseeinrichtung 51 in den elektrischen Schaltkreis 26 zum Datenempfang eingebunden und befindet sich innerhalb der Rosette 1.

Wie Fig.4a in Verbindung mit Fig.4c zeigt, ist auf der nicht mit einer erfindungsgemäßen Rosette beaufschlagten Außenseite 49 des Schließzylinders 2 eine entsprechende Transponderleseeinrichtung 51 vorgesehen, die ihrerseits unmittelbar mit dem innerhalb der Schlüsselreide angeordneten Transponder 50 kommuniziert und den elektrischen Schaltkreis 3, der innerhalb des Schließzylinders 2 oder innerhalb der Rosette 1 oder aufgeteilt innerhalb des Schließzylinders 2 und innerhalb der Rosette 1 sitzen kann, mit entsprechenden Signalen beaufschlagt.

Hier soll jedoch auch in jedem Fall der elektrische Energiespeicher in einer auf der Innenseite 48 angeordneten erfindungsgemäßen Rosette 1 angeordnet sein, so daß auch der innerhalb des Schließzylinders sitzende elektrische Schaltkreis 3 für das Sperrelement 5 von dort seine Energie erhält, während der zugangsberechtigte Schlüssel 6 auf der Außenseite 49 des Türblatts 7 eingesteckt wird.

Ergänzend hierzu zeigt Fig.5f ein Ausführungsbeispiel, bei welchem der Datenaustausch zwischen Rosette 1 und Schließzylinder 2 über eine Paarung aus Photodiode 18 und Photoempfänger 19 erfolgt, wobei auch hier dasjenige Bauteil aus Photodiode 18 und Photoempfänger 19, welches der Rosette 1 zugeordnet ist, in den elektrischen Schaltkreis 26 zum Datenempfang eingebunden sein kann.

Ergänzend hierzu zeigt Fig.5e ein Ausführungsbeispiel, bei welchem der elektrische Schaltkreis 26 eine Auswerteelektronik 17.1 enthält, die entweder in der Rosette 1 oder im Schließzylinder untergebracht ist. Die Auswerteelektronik 17.1 dient der Identifikation oder Erkennung der vom zugangsberechtigten Schlüssel 6 zu übertragenden Daten, die ihrerseits nur über eine entsprechende Datenverbindung zur Auswerteelektronik 17.1 gelangen können.

Zusätzlich kann vorgesehen sein, der Auswerteelektronik 17.1 im Schließzylinder eine in der Rosette 1 untergebrachte Ansteuerelektronik 20 vorzuordnen, die zur Beaufschlagung des elektrischen Schaltkreises 3 im Schließzylinder mit einem Sperr- oder Freigabesignal dient. Diese Weiterbildung zeigt Fig.4a, wo die Ansteuerelektronik 20 über eine entsprechende Datenleitung mit einem zugehörigen Empfänger innerhalb des Schließzylinders 2 kommuniziert.

Ergänzend hierzu zeigt Fig.4b eine Weiterbildung, bei welcher die Rosette 1 mit einer Empfangseinheit 21 versehen ist, die dem Informationsaustausch mit einer weiteren externen Informationsquelle 22,24 dient. Hierunter ist eine Informationsquelle zu verstehen, die nicht mit der Schlüsselreide gekoppelt ist, sondern beispielsweise als Programmiergerät 24 oder dgl. ausgebildet ist. Als Datenleitungen können Datenbusleitungen 23 vorgesehen sein, die beispielsweise mit einer gebäudeseitig fest installierten Datenverarbeitungsanlage in Verbindung stehen.

Wie insbesondere Fig.4b zeigt, kann die Empfangseinheit 21 mit der externen Informationsquelle 22 berührungslos oder kontaktgebunden kommunizieren.

Ferner kann es sinnvoll sein, im Auswerteschaltkreis 26 einen elektronischen Speicher 25 vorzusehen, welcher der dauerhaften Abspeicherung der übermittelten Daten dient, die gegebenenfalls, zum Beispiel bei Umprogrammierung auf einen anderen zugangsberechtigten Schlüssel, überschrieben werden können.

Festzuhalten ist insoweit, daß der elektronische Speicher 25, die Ansteuerelektronik 20, die rosettenseitige Antenne 16 und gegebenenfalls der Transponder 50 bzw. die Transponderleseeinrichtung 51 allesamt in den rosettenseitigen Schaltkreis 26 zum Datenempfang eingebunden sein können.

Um unbefugte Manipulationen zu erschweren, sollte der elektrische Energiespeicher 9 erst nach Demontage der Rosette 1 vom Türblatt 7 zugängig sein.

Dies kann beispielsweise über eine verdeckte Schraubbefestigung ermöglicht sein. Alternativ zeigen die Figuren die Verwendung einer Klemmschraube 43, welche nur mit einem nicht genormten Spezialwerkzeug lösbar ist.

Darüber hinaus zeigt insbesondere Fig.7, daß die Rosette 1 über eine Abzugsperre 27 mit dem Schließzylinder 2 verbunden ist. Hierzu ist zum Beispiel ein nach innen federbelasteter Sperrstift vorgesehen, der in einer Radialbohrung des Zylindergehäuses sitzt und sich mit seinem Fuß auf dem drehbaren Zylinderkern abstützt. Dabei überragt der Sperrstift das Zylindergehäuse und greift mit dem überragenden Teil in eine Gegentasche 28 der Rosette 1 ein. Der drehbare Zylinderkern besitzt auf seinem Umfang eine Abflachung, die bei einer vorbestimmten Drehstellung unter den Fuß des Sperrstifts gelangt, sodaß dieser aus der Gegentasche herausfährt und im Zylindergehäuse versinkt. In dieser Drehstellung kann die Rosette abgezogen werden.

Ergänzend hierzu zeigt zum Beispiel Fig.3a eine Weiterbildung, bei welcher die Befestigung der Rosette 1 am Schließzylinder 2 innerhalb eines vorbestimmten Längsbereichs überall möglich ist. Zu diesem Zweck ist ein vorbestimmtes Axialspiel 41 vorgesehen, innerhalb dessen die Rosette 1 auf den Schließzylinder 2 in axialer Richtung hin- und herverfahren werden kann.

Ergänzend hierzu zeigt Fig.6b die Anordnung eines akustischen oder optischen Signalgebers 29 an der Rosette 1 ebenso wie einen - vorzugsweise unsichtbaren - Uhrenbaustein 43, welcher ebenfalls über den elektrischen Energiespeicher 9 mit elektrischer Energie versorgt werden kann.

Zusätzlich zeigt Fig.6a die optionale Anordnung eines Displays 30 sowie die Anordnung einer Solarzelle 32 auf der Außenseite der Rosette. Die Solarzelle 32 ist in einen Ladeschaltkreis 31 eingebunden, welcher der Daueraufladung eines als Akkummulator ausgebildeten elektrischen Energiespeichers 9 dient.

Alternativ hierzu kann der elektrische Energiespeicher auch aus einer oder mehreren Batterien 9 bestehen oder von einem Kondensatorschaltkreis gebildet werden.

Um zu verhindern, daß die Rosette 1 unberechtigter Weise entfernt wird kann zusätzlich ein Deckelkontakt 34 vorgesehen sein, welcher in einen Alarmschaltkreis eingebunden ist, der bei unberechtigter Entfernung der Rosette 1 geschlossen wird. Ein besonderer Vorteil der erfindungsgemäßen Rosette 1 in Verbindung mit einem Profilzylinder besteht darin, daß die Rosette den stegartigen Bereich des Profilzylinders über eine Zylinderstegabdeckung 44 vollständig abschließen kann.

Bei dieser Weiterbildung wird der zugeordnete Profilzylinder 2 stirnseitig so weit abgedeckt, daß nur noch der kreiszylindrische Bereich des Profilzylinders zusammen mit dem Schließkern 39 zur Aufnahme des Schlüssels 6 zugänglich bleibt.

Wie bereits erwähnt, ist die Anordnung der Rosette auf der Außenseite 49 oder der Innenseite 48 des Türblatts 7 optional.

Alternativ hierzu könnten auf beiden Seiten des Schließzylinders 2 entsprechende Rosetten angeordnet sein, insbesondere sofern die Rosette 1 Funktionsmodule mit Sonderfunktionen enthält, zum Beispiel Uhrenbausteine 33, zum Beispiel zum Speichern der Schlüsselbenutzungszeiten, die vorzugsweise elektrisch auslesbar sein können.

Ergänzend hierzu zeigt Fig.4a die Verwendung einer Rosette 1 als zusätzliche Rosette, die auf eine zum Schließzylinder 2 gehörige und im Verhältnis zur Rosette 1 kleinere Beschlagrosette 35 aufgesetzt wird. Um hier zu verhindern, daß die aufgesetzte Rosette, welche mit Batterie ausgestattet ist, gewaltsam hintergriffen wird, ist ein Unterfütterungsstück 36 vorgesehen, das entweder mit dem Türblatt 7 oder mit der aufgesetzten Rosette 1 starr verbunden ist und auch gewaltsam nicht entfernt werden kann.

Hierzu dient eine Verschraubung 47, welche das Unterfütterungsstück 36 in seiner vorgesehen Position hält.

Ergänzend hierzu zeigt Fig.5c einen Schließzylinder 1, der neben dem grundsätzlich vorhandenen elektrisch aktivierbaren Sperrelement 5 auch mechanische Zuhaltungen 42 enthält, die über entsprechende Einschnitte oder Ausnehmungen im zugangsberechtigten Schlüssel aus ihrer Sperr- in ihre Freigabelage bringbar sind.

Bekannterweise handelt es sich hier um Paarungen aus Kern- und Zylinderstiften, die über die jeweilige Tiefe der Einschnitte bzw. Ausnehmungen so ausgerichtet werden, daß sie bei zugangsberechtigtem Schlüssel mit ihren gemeinsamen Berührungsflächen in der Trennfuge zwischen Schließkern 39 und Zylindergehäuse liegen. Diesbezüglich wird auf den Stand der Technik hingewiesen.

Ergänzend ist hier gezeigt, daß die mechanischen Zuhaltungen 42 allein im kreiszylindrischen Bereich 37 des Profilzylinders angeordnet sind, während das elektrisch aktivierbare Sperrelement 5 innerhalb des Zylinderstegs 38 des Profilzylinders untergebracht ist.

Es soll noch darauf hingewiesen werden, daß mit der Rosette 1 nach dieser Erfindung insbesondere Schließzylinder 2 kombiniert werden können, bei denen die elektrischen/elektronischen/elektromechanischen Bauteile des elektrischen Schaltkreises 3 in separaten Funktionsmodulen 46a bzw. 46i sitzen können, die stirnseitig in dem Zylindersteg 38 angebracht sind. Wie insbesondere Fig.4c zeigt, können sich die Funktionsmodule der unterschiedlichen Stirnseiten, je nachdem ob diese an der Außenseite 49 oder der Innenseite 48 sitzen, voneinander unterscheiden. Maßgeblich ist an dem außenseitigen (49a) Funktionsmodul 46 die Antenne 51, die mit der zugeordneten Antenne 50 im Schlüssel kommuniziert. Das innenseitige (48) Funktionsmodul 46i dient vorzugsweise der Aufnahme der Stößel- oder Schleifkontakte 15. Bei Berücksichtigung der Darstellungen aus den Fig.4a,b,c sowie 5a bis f ist die Anbringung der zylinderseitigen elektrischen Leitungen auch unter zu Hilfenahme von Stößel- oder Schleifkontakten an einem entsprechenden Funktionsmodul 46i ohne weiteres möglich und vereinfacht den Bauaufwand für den Schließzylinder 2.

### Bezugszeichenaufstellung:

- 1: Rosette
- 2: Schließzylinder
- 3: elektrischer Schaltkreis
- 5: elektrisch aktivierbares Sperrelement
- 6: zugangsberechtigter Schlüssel
- 7: Türblatt
- 8: vorstehende Länge
- 9: elektrischer Energiespeicher
- 10: rosettenseitige Vorrichtung zur Übertragung elektrischer Energie
- 11: zylinderseitige Vorrichtung zur Übertragung elektrischer Energie
- 12: elektrische Leitungen innerhalb der Rosette
- 13: elektrische Leitungen innerhalb des Schließzylinders
- 14: Leiterbahnen
- 15: Stößel- oder Schleifkontakte
- 16: rosettenseitige Antenne
- 17: schließzylinderseitige Antenne
- 17.1: Auswerteelektronik
- 18: Photodiode
- 19: Photoempfänger
- 20: Ansteuerelektronik
- 21: Empfangseinheit
- 22: externe Informationsquelle
- 23: Datenbus
- 24: Programmiergerät
- 25: elektronischer Speicher im Auswerteschaltkreis
- 26: rosettenseitiger Schaltkreis zum Datenempfang
- 27: Abzugsperre
- 28: Gegentasche in der Rosette
- 29: optischer/akustischer Signalgeber
- 30: Display
- 31: Ladeschaltkreis
- 32: Solarzelle
- 33: Uhrenbausteine
- 34: Deckelkontakt
- 35: Beschlagrosette
- 36: Unterfütterungsstück
- 37: kreiszylindrischer Bereich des Schließzylinders
- 38: stegartiger Bereich des Schließzylinders
- 39: Schließkern
- 40: Schlüsselkanal
- 41: Axialspiel
- 42: mechanische Zuhaltungen
- 43: Klemmschraube
- 44: Zylinderstegabdeckung
- 45: Zylinderstirnseite ohne Funktionsmodul
- 46a: stirnseitig eingesetztes äußeres Funktionsmodul, vorstehend
- 46i: stirnseitig eingesetztes inneres Funktionsmodul
- 47: Verschraubung für Unterfütterungsstück
- 48: Innenseite
- 49: Außenseite
- 50: Transponder
- 51: Transponderleseeinrichtung
- 52: Innenschild
- 53: Außenschild

## Patentansprüche

1. Kombination aus Rosette (1)und einem zugeordneten Schließzylinder (2), der ein durch elektrischen Strom aktivierbares Sperrelement (5) enthält, wobei das Sperrelement (5) von einem zugangsberechtigten Schlüssel (6) über einen elektrischen Schaltkreis (3) aus einer Sperr- in eine Freigabelage bringbar ist und wobei der eingebaute Schließzylinder (2) auf der Innenseite (48) mit einer vorstehenden Länge (8) über das Türblatt (7) und gegebenenfalls den Innenbeschlag (52) hervorsteht, **dadurch gekennzeichnet, daß** der Schließzylinder als Profilzylinder ausgebildet ist, daß
in der Rosette (1) ein elektrischer Energiespeicher (9) untergebracht ist, und daß
die Rosette (1) und der Profilzylinder (2) über zusammengehörige Vorrichtungen zur Übertragung elektrischer Energie (10,11;14,15;16,17) verfügen, von denen
die der Rosette (1) zugeordneten Vorrichtungen (10, 14,16) über elektrische Leitungen (12) mit dem Energiespeicher (9) verbunden sind und wobei
das Sperrelement (5) über die dem Profilzylinder (2) zugeordneten Vorrichtungen (11,13,15,17) mit dem elektrischen Strom beaufschlagbar ist und daß
die Rosette mit einem Befestigungsmittel (43) derart zur Befestigung auf der vorstehenden Länge (8) des Profilzylinders (2) versehen ist, daß
durch Abbauen der Rosette (1) bei nicht ausgebautem Profilzylinder (2) der elektrische Energiespeicher (9) zugänglich ist.

2. Kombination aus Rosette (1) und einem zugeordneten Schließzylinder nach Anspruch 1, **dadurch gekennzeichnet, daß** der Schließzylinder (2) ein Profilzylinder mit kreiszylindrischem Bereich (37) zur Aufnahme des Schließkerns (39) und daran angesetztem stegartigen Bereich (38) ist, an dessen Außenkontur der Innenumfang der Rosette (1) angepasst ist.

3. Kombination aus Rosette (1) und einem zugeordneten Schließzylinder nach Anspruch 1 oder 2, **dadurch gekennzeichnet, daß** die Vorrichtungen zur Übertragung von elektrischer Energie (10, 11;14,15) am Innenumfang der Rosette (1) einerseits und am vorstehenden (8) Teil des Schließzylinders (2) andererseits jeweils enden.

4. Kombination aus Rosette (1) und einem zugeordneten Schließzylinder nach Anspruch 3, **dadurch gekennzeichnet, daß** die Vorrichtungen zur Übertragung von elektrischer Energie (10,11;14, 15) von Paarungen elektrischer Kontakte gebildet werden.

5. Kombination aus Rosette (1) und einem zugeordneten Schließzylinder nach Anspruch 4, **dadurch gekennzeichnet, daß** die Paarungen elektrischer Kontakte aus Leiterbahnen (14) und zugehörigen Schleif- oder Stößelkontakten (15) bestehen, wobei die Leiterbahnen (14) bevorzugt in der Rosette (1) und wobei die Schleif- oder Stößelkontakte (15) bevorzugt am Schließzylinder vorgesehen sind.

6. Kombination aus Rosette (1) und einem zugeordneten Schließzylinder nach einem der Ansprüche 1 bis 3, **dadurch gekennzeichnet, daß** die Vorrichtungen zur Übertragung elektrischer Energie (10,11) von kontaktlos miteinander kommunizierenden Antennen (16,17) gebildet werden.

7. Kombination aus Rosette (1) und einem zugeordneten Schließzylinder nach Anspruch 6, **dadurch gekennzeichnet, daß** die Antennen (16,17) auch der Übertragung von elektronischen Informationen zwischen Schlüssel (6) und Schließzylinder (2) dienen, wobei die der Rosette zugeordnete Antenne (16) in einen elektrischen Schaltkreis (26) zum Datenempfang von auf dem Schlüssel gespeicherten Daten eingebunden ist.

8. Kombination aus Rosette (1) und einem zugeordneten Schließzylinder nach Anspruch 7, **dadurch gekennzeichnet, daß** die der Rosette zugeordnete Antenne (16) zum Datenaustausch zwischen Schlüssel (6) und Rosette (1) über eine berührungslose Baugruppe aus Transponder (50) und Transponderleseeinrichtung (51) ausgelegt ist, von denen die der Rosette zugeordnete Baugruppe aus Transponder (50) und Transponderleseeinrichtung (51) in den elektrischen Schaltkreis (26) zum Datenempfang eingebunden ist.

9. Kombination aus Rosette (1) und einem zugeordneten Schließzylinder nach Anspruch 7, **dadurch gekennzeichnet, daß** der Datenaustausch zwischen Schlüssel (6) und Rosette (1) über eine Baugruppe aus Photodiode (18) und Photoempfänger (19) erfolgt, von denen das der Rosette zugeordnete Bauteil aus Photodiode (18) und Photoempfänger (19) in den elektrischen Schaltkreis (26) zum Datenempfang eingebunden ist.

10. Kombination aus Rosette (1) und einem zugeordneten Schließzylinder nach einem der Ansprüche 8 oder 9, **dadurch gekennzeichnet, daß** der elektrische Schaltkreis (26) eine Auswerteelektronik (17.1) für die vom Schlüssel (6) übertragenen Daten enthält, die in der Rosette oder im Schließzylinder untergebracht ist.

11. Kombination aus Rosette (1) und einem zugeordneten Schließzylinder nach Anspruch 10, **dadurch gekennzeichnet, daß** der Auswerteelektronik (17.1) eine in der Rosette (1) untergebrachte Ansteuerelektronik (20) vorgeordnet ist, die den elektrischen Schaltkreis (3) im Schließzylinder (2) mit einem Sperr- oder Freigabesignal beaufschlagt.

12. Kombination aus Rosette (1) und einem zugeordneten Schließzylinder nach einem der Ansprüche 1 bis 11, **dadurch gekennzeichnet, daß** die Rosette (1) mit einer Empfangseinheit (21) zum Informationsaustausch mit einer weiteren externen Informationsquelle (22,24) ausgestattet ist und daß die Empfangseinheit (21) mit einem türblattseitigen Auswerteschaltkreis (26) verbunden ist.

13. Kombination aus Rosette (1) und einem zugeordneten Schließzylinder nach Anspruch 12, **dadurch gekennzeichnet, daß** Empfangseinheit (21) und externe Informationsquelle (22) berührungslos miteinander kommunizieren.

14. Kombination aus Rosette (1) und einem zugeordneten Schließzylinder nach Anspruch 12, **dadurch gekennzeichnet, daß** Empfangseinheit (21) und Informationsquelle (22) kontaktgebunden miteinander kommunizieren.

15. Kombination aus Rosette (1) und einem zugeordneten Schließzylinder nach einem der Ansprüche 12 bis 14, **dadurch gekennzeichnet, daß** die externe Informationsquelle (22) in eine wandseitige Datenleitung insbesondere in einen Datenbus (23) eingebunden ist.

16. Kombination aus Rosette (1) und einem zugeordneten Schließzylinder nach einem der Ansprüche 12 bis 14, **dadurch gekennzeichnet, daß** die externe Informationsquelle (21) ein Programmiergerät (24) ist.

17. Kombination aus Rosette (1) und einem zugeordneten Schließzylinder nach einem der Ansprüche 12 bis 16, **dadurch gekennzeichnet, daß** der Auswerteschaltkreis (26) einen elektronischen Speicher (25) enthält.

18. Kombination aus Rosette (1) und einem zugeordneten Schließzylinder nach einem der Ansprüche 1 bis 17, **dadurch gekennzeichnet, daß** der elektrische Energiespeicher (9) erst nach Demontage der Rosette (1) vom Türblatt (7) zugänglich ist.

19. Kombination aus Rosette (1) und einem zugeordneten Schließzylinder nach einem der Ansprüche 1 bis 18, **dadurch gekennzeichnet, daß** die Befestigung der Rosette (1) nur mit einem nicht genormten Spezialwerkzeug lösbar ist.

20. Kombination aus Rosette (1) und einem zugeordneten Schließzylinder nach einem der Ansprüche 1 bis 18, **dadurch gekennzeichnet, daß** die Rosette (1) mit einer Gegentasche (28) für eine Abzugsperre (27) versehen ist, und daß die Abzugsperre (27) in die Gegentasche (28) hineinragt und erst nach einer Teildrehung des Schließkerns (39) mit einem zugangsberechtigten Schlüssel (6) außer Eingriff mit der Gegentasche (28) gerät.

21. Kombination aus Rosette (1) und einem zugeordneten Schließzylinder nach einem der Ansprüche 1 bis 20, **dadurch gekennzeichnet, daß** die Befestigung der Rosette (1) an dem Schließzylinder innerhalb eines vorbestimmten Längsbereichs überall möglich ist.

22. Kombination aus Rosette (1) und einem zugeordneten Schließzylinder nach einem der Ansprüche 1 bis 21, **dadurch gekennzeichnet, daß** die Rosette (1) einen akustischen oder optischen Signalgeber (29) enthält.

23. Kombination aus Rosette (1) und einem zugeordneten Schließzylinder nach einem der Ansprüche 1 bis 22, **dadurch gekennzeichnet, daß** die Rosette (1) ein Display (30) zur klartextlichen Anzeige enthält.

24. Kombination aus Rosette (1) und einem zugeordneten Schließzylinder nach einem der Ansprüche 1 bis 23, **dadurch gekennzeichnet, daß** der elektrische Energiespeicher (9) ein aufladbarer Akku ist, und daß die Rosette (1) mit einem Ladeschaltkreis (31) versehen ist, vorzugsweise über eine Solarzelle (32).

25. Kombination aus Rosette (1) und einem zugeordneten Schließzylinder nach einem der Ansprüche 1 bis 23, **dadurch gekennzeichnet, daß** der elektrische Energiespeicher (9) eine Batterie ist.

26. Kombination aus Rosette (1) und einem zugeordneten Schließzylinder nach einem der Ansprüche 1 bis 23, **dadurch gekennzeichnet, daß** der elektrische Energiespeicher (9) ein Kondensator ist.

27. Kombination aus Rosette (1) und einem zugeordneten Schließzylinder nach einem der Ansprüche 1 bis 26, **dadurch gekennzeichnet, daß** die Rosette mit einer elektronischen Uhr (33) ausgestattet ist.

28. Kombination aus Rosette (1) und einem zugeordneten Schließzylinder nach einem der Ansprüche 1 bis 27, **dadurch gekennzeichnet, daß** die Rosette (1) mit einem Deckelkontakt (34) zur Alarmabgabe bei unberechtigter Demontage versehen ist.

29. Kombination aus Rosette (1) und einem zugeordneten Schließzylinder nach einem der Ansprüche 2 bis 28, **dadurch gekennzeichnet, daß** die Rosette (1) eine Zylinderstegabdeckung (44) aufweist, mit welcher sie den zugeordneten Profilzylinder stirnseitig so weit abdeckt, daß nur der kreiszylindrische Gehäusevorstand des Schließzylinders (2) mit dem Schließkern (39) zur Aufnahme des Schlüssels (6) zugänglich bleibt.

30. Kombination aus Rosette (1) und einem zugeordneten Schließzylinder nach einem der Ansprüche 1 bis 29, **dadurch gekennzeichnet, daß** der Schließzylinder (2) ein Doppelzylinder ist und daß die Rosette auf der Innenseite (48) des Doppelzylinders angeordnet ist.

31. Kombination aus Rosette (1) und einem zugeordneten Schließzylinder nach Anspruch 30, **dadurch gekennzeichnet, daß** auf beiden Seiten des Doppelzylinders jeweils eine Rosette (1) angeordnet ist.

32. Kombination aus Rosette (1) und einem zugeordneten Schließzylinder nach einem der Ansprüche 1 bis 31, **dadurch gekennzeichnet, daß** die Rosette (1) als Aufsatzrosette ausgebildet ist, die auf eine zum Schließzylinder (2) gehörige und im Verhältnis zur Aufsatzrosette kleinere Beschlagrosette (35) aufgesetzt wird, wobei vorzugsweise die von der Aufsatzrosette überdeckte Fläche durch Unterfütterungsstücke (36) hintergreifsicher aufgefüllt wird.

33. Kombination aus Rosette (1) und einem zugeordneten Schließzylinder nach einem der Ansprüche 1 bis 32, **dadurch gekennzeichnet, daß** der Schließzylinder neben dem elektrisch aktivierbaren Sperrelement zusätzliche mechanische Zuhaltungen (42) aufweist, die über entsprechende Einschnitte im zugangsberechtigten Schlüssel (6) in ihre Freigabelage ausgerichtet werden.

34. Kombination aus Rosette (1) und einem zugeordneten Schließzylinder nach Anspruch 33, **dadurch gekennzeichnet, daß** die mechanischen Zuhaltungen (42) allein im kreiszylindrischen Bereich des Profilzylinders angeordnet sind, während das elektrisch aktivierbare Sperrelement (5) im stegartigen Bereich (38) des Profilzylinders untergebracht ist.

35. Kombination aus Rosette (1) und einem zugeordneten Schließzylinder nach einem der Ansprüche 1 bis 34, **dadurch gekennzeichnet, daß** der Schließzylinder einen eingebauten elektrischen Schaltkreis (3) für das Sperrelement (5) enthält und daß zwischen dem Energiespeicher (9) und dem elektrischen Schaltkreis (3) eine elekrische Verbindung besteht.

## Claims

1. Combination of a rosette (1) and an allocated locking cylinder (2) which contains a blocking element (5) which can be activated by electrical current, wherein the blocking element (5) can be moved from a blocking position to a release position by an access-authorised key (6) via an electrical circuit (3) and wherein the built-in locking cylinder (2) protrudes on the inner side (48) with a protruding length (8) over the door leaf (7) and optionally the internal fitting (52), **characterised in that** the locking cylinder is formed as a profile cylinder, that the rosette (1) accommodates an electrical energy storage device (9), and that the rosette (1) and the profile cylinder (2) have at their disposal associated devices for transmitting electrical energy (10, 11; 14, 15; 16, 17), of which the devices (10, 14, 16) which are allocated to the rosette (1) are connected via electrical lines (12) to the energy storage device (9) and wherein the blocking element (5) can be influenced by the electrical current via the devices (11, 13, 15, 17) which are allocated to the profile cylinder (2), and that the rosette (1) is provided with an attachment means (43) for attachment on the protruding length (8) of the profile cylinder (2) such that by removing the rosette (1) the electrical energy storage device (9) is accessible when the profile cylinder (2) is not extended.

2. Combination of a rosette (1) and an allocated locking cylinder as claimed in claim 1, **characterised in that** the locking cylinder (2) is a profile cylinder having a circular-cylindrical region (37) to receive the lock core (39) and having a web-like region (38) which is attached thereto and to the outer contour of which the inner periphery of the rosette (1) is adapted.

3. Combination of a rosette (1) and an allocated locking cylinder as claimed in claim 1 or 2, **characterised in that** the devices for transmitting electrical energy (10, 11; 14, 15) each terminate on the one hand at the inner periphery of the rosette (1) and on the other hand at the protruding (8) part of the locking cylinder (2).

4. Combination of a rosette (1) and an allocated locking cylinder as claimed in claim 3, **characterised in that** the devices for transmitting electrical energy (10, 11; 14, 15) are formed by pairings of electrical contacts.

5. Combination of a rosette (1) and an allocated locking cylinder as claimed in claim 4, **characterised in that** the pairings of electrical contacts consist of strip conductors (14) and associated sliding or tappet contacts (15), wherein the strip conductors (14) are provided preferably in the rosette (1) and wherein the sliding or tappet contacts (15) are provided preferably on the locking cylinder.

6. Combination of a rosette (1) and an allocated locking cylinder as claimed in any one of claims 1 to 3, **characterised in that** the devices for transmitting electrical energy (10, 11) are formed by antennas (16, 17) which communicate with each other in a contactless manner.

7. Combination of a rosette (1) and an allocated locking cylinder as claimed in claim 6, **characterised in that** the antennas (16, 17) also serve to transmit electronic information between the key (6) and the locking cylinder (2), wherein the antenna (16) which is allocated to the rosette is incorporated into an electrical circuit (26) for data-reception of data stored on the key.

8. Combination of a rosette (1) and an allocated locking cylinder as claimed in claim 7, **characterised in that** the antenna (16) which is allocated to the rosette is configured for exchange of data between the key (6) and the rosette (1) via a contactless assembly consisting of a transponder (50) and a transponder reading device (51), of which the assembly which is allocated to the rosette (1) and consists of the transponder (50) and the transponder reading device (51) is incorporated into the electrical circuit (26) for data-reception.

9. Combination of a rosette (1) and an allocated locking cylinder as claimed in claim 7, **characterised in that** the exchange of data between the key (6) and the rosette (1) is performed via an assembly consisting of a photodiode (18) and a photo-receiver (19), of which the assembly which is allocated to the rosette and consists of the photodiode (18) and the photo-receiver (19) is incorporated into the electrical circuit (26) for data-reception.

10. Combination of a rosette (1) and an allocated locking cylinder as claimed in any one of claims 8 or 9, **characterised in that** the electrical circuit (26) contains evaluation electronics (17.1) for the data transmitted by the key (6), which evaluation electronics are accommodated in the rosette or in the locking cylinder.

11. Combination of a rosette (1) and an allocated locking cylinder as claimed in claim 10, **characterised in that** disposed in advance of the evaluation electronics (17.1) are control electronics (20) which are accommodated in the rosette (1) and which influence the electrical circuit (3) in the locking cylinder (2) with a blocking or release signal.

12. Combination of a rosette (1) and an allocated locking cylinder as claimed in any one of claims 1 to 11, **characterised in that** the rosette (1) is equipped with a receiving unit (21) for the exchange of information with a further external information source (22, 24) and that the receiving unit (21) is connected to a door leaf-side evaluation circuit (26).

13. Combination of a rosette (1) and an allocated locking cylinder as claimed in claim 12, **characterised in that** the receiving unit (21) and the external information source (22) communicate with each other in a contactless manner.

14. Combination of a rosette (1) and an allocated locking cylinder as claimed in claim 12, **characterised in that** the receiving unit (21) and the information source (22) communicate with each other in a contacted manner.

15. Combination of a rosette (1) and an allocated locking cylinder as claimed in any one of claims 12 to 14, **characterised in that** the external information source (22) is incorporated into a wall-side data line, in particular a data bus (23).

16. Combination of a rosette (1) and an allocated locking cylinder as claimed in any one of claims 12 to 14, **characterised in that** the external information source (21) is a programming device (24).

17. Combination of a rosette (1) and an allocated locking cylinder as claimed in any one of claims 12 to 16, **characterised in that** the evaluation circuit (26) contains an electronic storage device (25).

18. Combination of a rosette (1) and an allocated locking cylinder as claimed in any one of claims 1 to 17, **characterised in that** the electrical energy storage device (9) is only accessible after the rosette (1) is dismantled from the door leaf (7).

19. Combination of a rosette (1) and an allocated locking cylinder as claimed in any one of claims 1 to 18, **characterised in that** the attachment of the rosette (1) can only be released by a non-standardised special tool.

20. Combination of a rosette (1) and an allocated locking cylinder as claimed in any one of claims 1 to 18, **characterised in that** the rosette (1) is provided with a counter-pocket (28) for an anti-removal device (27) and that the anti-removal device (27) protrudes into the counter-pocket (28) and only moves out of engagement with the counter-pocket (28) after a partial rotation of the lock core (39) using an access-authorised key (6).

21. Combination of a rosette (1) and an allocated locking cylinder as claimed in any one of claims 1 to 20, **characterised in that** the rosette (1) can be attached to the locking cylinder at all points within a predetermined longitudinal region.

22. Combination of a rosette (1) and an allocated locking cylinder as claimed in any one of claims 1 to 21, **characterised in that** the rosette (1) contains an acoustic or optical signal transmitter (29).

23. Combination of a rosette (1) and an allocated locking cylinder as claimed in any one of claims 1 to 22, **characterised in that** the rosette (1) contains a display (30) for clear-text display.

24. Combination of a rosette (1) and an allocated locking cylinder as claimed in any one of claims 1 to 23, **characterised in that** the electrical energy storage device (9) is a rechargeable storage-battery, and that the rosette (1) is provided with a charging circuit (31), preferably via a solar cell (32).

25. Combination of a rosette (1) and an allocated locking cylinder as claimed in any one of claims 1 to 23, **characterised in that** the electrical energy storage device (9) is a battery.

26. Combination of a rosette (1) and an allocated locking cylinder as claimed in any one of claims 1 to 23, **characterised in that** the electrical energy storage device (9) is a capacitor.

27. Combination of a rosette (1) and an allocated locking cylinder as claimed in any one of claims 1 to 26, **characterised in that** the rosette is equipped with an electronic clock (33).

28. Combination of a rosette (1) and an allocated locking cylinder as claimed in any one of claims 1 to 27, **characterised in that** the rosette (1) is provided with a cover contact (34) to sound an alarm during unauthorised dismantling.

29. Combination of a rosette (1) and an allocated locking cylinder as claimed in any one of claims 2 to 28, **characterised in that** the rosette (1) comprises a cylinder web cover (44), with which it covers the allocated profile cylinder on the end side to such an extent that only the circular-cylindrical housing protuberance of the locking cylinder (2) having the lock core (39) remains accessible for receiving the key (6).

30. Combination of a rosette (1) and an allocated locking cylinder as claimed in any one of claims 1 to 29, **characterised in that** the locking cylinder (2) is a dual cylinder and that the rosette is disposed on the inner side (48) of the dual cylinder.

31. Combination of a rosette (1) and an allocated locking cylinder as claimed in claim 30, **characterised in that** a rosette (1) is disposed in each case on both sides of the dual cylinder.

32. Combination of a rosette (1) and an allocated locking cylinder as claimed in any one of claims 1 to 31, **characterised in that** the rosette (1) is formed as an attachment rosette which is attached on to a fitting rosette (35) which is associated with the locking cylinder (2) and is smaller in relation to the attachment rosette, wherein the surface covered by the attachment rosette is preferably filled by lining pieces (36) to prevent engagement therebehind.

33. Combination of a rosette (1) and an allocated locking cylinder as claimed in any one of claims 1 to 32, **characterised in that** the locking cylinder not only comprises the electrically activatable blocking element but also additional mechanical tumblers (42) which are aligned in their release position by way of corresponding notches in the access-authorised key (6).

34. Combination of a rosette (1) and an allocated locking cylinder as claimed in claim 33, **characterised in that** the mechanical tumblers (42) alone are disposed in the circular-cylindrical region of the profile cylinder, whereas the electrically activatable blocking element (5) is accommodated in the web-like region (38) of the profile cylinder.

35. Combination of a rosette (1) and an allocated locking cylinder as claimed in any one of claims 1 to 34, **characterised in that** the locking cylinder contains a built-in electrical circuit (3) for the blocking element (5) and that an electrical connection exists between the energy storage device (9) and the electrical circuit (3).

## Revendications

1. Combinaison d'une rosette (1) et d'un cylindre de fermeture associé (2) qui contient un élément de blocage (5) apte à être activé par un courant électrique, l'élément de blocage (5) étant apte à être amené par une clé autorisée (6), par l'intermédiaire d'un circuit électrique (3), d'une position de blocage à une position dégagée et le cylindre de fermeture (2), une fois monté, dépassant du battant de porte (7) et éventuellement de la ferrure intérieure (52), sur le côté intérieur (48), sur une longueur saillante (8), **caractérisée en ce que** le cylindre de fermeture est conçu comme un cylindre profilé,
- **en ce qu'**un accumulateur d'énergie électrique (9) est logé dans la rosette (1) et **en ce que**
- la rosette (1) et le cylindre profilé (2) ont des dispositifs conjugués pour transmettre l'énergie électrique (10, 11 ; 14, 15 ; 16, 17), parmi lesquels
- les dispositifs (10, 14, 16) associés à la rosette (1) sont reliés à l'accumulateur d'énergie (9) par des lignes électriques (12) et
- l'élément de blocage (5) est apte à être sollicité par le courant électrique par l'intermédiaire des dispositifs (11, 13, 15, 17) associés au cylindre profilé (2), et **en ce que**
- la rosette est pourvue d'un moyen de fixation (43) pour être fixée sur la longueur saillante (8) du cylindre profilé (2), de telle sorte
- qu'en démontant la rosette (1), on a accès à l'accumulateur d'énergie électrique (9) alors que le cylindre profilé (2) n'est pas démonté.

2. Combinaison d'une rosette (1) et d'un cylindre de fermeture associé selon la revendication 1, **caractérisée en ce que** le cylindre de fermeture (2) est un cylindre profilé avec une zone cylindrique ronde (37) destinée à recevoir le barillet (39), et avec une zone rapportée en forme de nervure (38) au contour de laquelle est adaptée la circonférence intérieure de la rosette (1).

3. Combinaison d'une rosette (1) et d'un cylindre de fermeture associé selon la revendication 1 ou 2, **caractérisée en ce que** les dispositifs pour transmettre l'énergie électrique (10, 11 ; 14, 15) se terminent sur la circonférence intérieure de la rosette (1), d'un côté, et sur la partie saillante (8) du cylindre de fermeture (2), de l'autre côté.

4. Combinaison d'une rosette (1) et d'un cylindre de fermeture associé selon la revendication 3, **caractérisée en ce que** les dispositifs pour transmettre l'énergie électrique (10, 11 ; 14, 15) sont formés par des paires de contacts électriques.

5. Combinaison d'une rosette (1) et d'un cylindre de fermeture associé selon la revendication 4, **caractérisée en ce que** les paires de contacts électriques se composent de pistes conductrices (14) et de contacts à frottement ou à coulissement associés (15), les pistes conductrices (14) étant prévues de préférence dans la rosette (1) et les contacts à frottement ou à coulissement (15) sur le cylindre de fermeture.

6. Combinaison d'une rosette (1) et d'un cylindre de fermeture associé selon l'une des revendications 1 à 3, **caractérisée en ce que** les dispositifs pour transmettre l'énergie électrique (10, 11) sont formés par des antennes (16, 17) qui communiquent entre elles sans contact.

7. Combinaison d'une rosette (1) et d'un cylindre de fermeture associé selon la revendication 6, **caractérisée en ce que** les antennes (16, 17) servent aussi à transmettre des informations électroniques entre la clé (6) et le cylindre de fermeture (2), l'antenne (16) associée à la rosette étant intégrée dans un circuit électrique (26) pour la réception de données mises en mémoire sur la clé.

8. Combinaison d'une rosette (1) et d'un cylindre de fermeture associé selon la revendication 7, **caractérisée en ce que** l'antenne (16) associée à la rosette est conçue pour l'échange de données entre la clé (6) et la rosette (1) par l'intermédiaire d'un ensemble sans contact formé d'un transpondeur (50) et d'un lecteur de transpondeur (51), cet ensemble formé du transpondeur (50) et du lecteur de transpondeur (51) et associé à la rosette étant intégré dans le circuit électrique (26) prévu pour la réception de données.

9. Combinaison d'une rosette (1) et d'un cylindre de fermeture associé selon la revendication 7, **caractérisée en ce que** l'échange de données entre la clé (6) et la rosette (1) se fait par l'intermédiaire d'un ensemble composé d'une photodiode (18) et d'un photorécepteur (19), le composant composé de la photodiode (18) et du photorécepteur (19) et associé à la rosette étant intégré dans le circuit électrique (26) prévu pour la réception de données.

10. Combinaison d'une rosette (1) et d'un cylindre de fermeture associé selon la revendication 8 ou 9, **caractérisée en ce que** le circuit électrique (26) contient un système électronique d'analyse (17.1) pour les données transmises par la clé (6), qui est logé dans la rosette ou dans le cylindre de fermeture.

11. Combinaison d'une rosette (1) et d'un cylindre de fermeture associé selon la revendication 10, **caractérisée en ce qu'**il est prévu en aval du système électronique d'analyse (17.1) un système électronique de commande (20) qui est logé dans la rosette (1) et qui applique au circuit électrique (3) prévu dans le cylindre de fermeture (2) un signal de blocage ou de déblocage.

12. Combinaison d'une rosette (1) et d'un cylindre de fermeture associé selon l'une des revendications 1 à 11, **caractérisée en ce que** la rosette (1) est équipée d'une unité de réception (21) pour l'échange d'informations avec une autre source d'informations extérieure (22, 24), et **en ce que** l'unité de réception (21) est reliée à un circuit d'analyse (26) prévu côté battant de porte.

13. Combinaison d'une rosette (1) et d'un cylindre de fermeture associé selon la revendication 12, **caractérisée en ce que** l'unité de réception (21) et la source d'informations extérieure (22) communiquent entre elles sans contact.

14. Combinaison d'une rosette (1) et d'un cylindre de fermeture associé selon la revendication 12, **caractérisée en ce que** l'unité de réception (21) et la source d'informations (22) communiquent entre elles par contact.

15. Combinaison d'une rosette (1) et d'un cylindre de fermeture associé selon l'une des revendications 12 à 14, **caractérisée en ce que** la source d'informations extérieure (22) est intégrée dans une ligne de données prévue côté mur, en particulier dans un bus de données (23).

16. Combinaison d'une rosette (1) et d'un cylindre de fermeture associé selon l'une des revendications 12 à 14, **caractérisée en ce que** la source d'informations extérieure (21) est constituée par un appareil de programmation (24).

17. Combinaison d'une rosette (1) et d'un cylindre de fermeture associé selon l'une des revendications 12 à 16, **caractérisée en ce que** le circuit d'analyse (26) contient une mémoire électronique (25).

18. Combinaison d'une rosette (1) et d'un cylindre de fermeture associé selon l'une des revendications 1 à 17, **caractérisée en ce que** l'accumulateur d'énergie électrique (9) n'est accessible qu'une fois qu'on a démonté la rosette (1) du battant de porte (7).

19. Combinaison d'une rosette (1) et d'un cylindre de fermeture associé selon l'une des revendications 1 à 18, **caractérisée en ce que** la fixation de la rosette (1) ne peut être supprimée qu'avec un outil spécial non normalisé.

20. Combinaison d'une rosette (1) et d'un cylindre de fermeture associé selon l'une des revendications 1 à 18, **caractérisée en ce que** la rosette (1) est pourvue d'une poche opposée (28) pour un élément de blocage d'extraction (27) et **en ce que** l'élément de blocage (27) entre dans la poche (28) et n'est désolidarisé de celle-ci qu'après une rotation partielle du barillet (39) avec une clé autorisée (6).

21. Combinaison d'une rosette (1) et d'un cylindre de fermeture associé selon l'une des revendications 1 à 20, **caractérisée en ce que** la fixation de la rosette (1) au cylindre de fermeture est possible partout à l'intérieur d'une zone longitudinale prédéfinie.

22. Combinaison d'une rosette (1) et d'un cylindre de fermeture associé selon l'une des revendications 1 à 21, **caractérisée en ce que** la rosette (1) contient un émetteur de signaux acoustiques ou optiques (29).

23. Combinaison d'une rosette (1) et d'un cylindre de fermeture associé selon l'une des revendications 1 à 22, **caractérisée en ce que** la rosette (1) contient un affichage (30) pour la visualisation d'un texte clair.

24. Combinaison d'une rosette (1) et d'un cylindre de fermeture associé selon l'une des revendications 1 à 23, **caractérisée en ce que** l'accumulateur d'énergie électrique (9) est constitué par un accumulateur rechargeable et **en ce que** la rosette (1) est pourvue d'un circuit de charge (31), de préférence par l'intermédiaire d'une cellule solaire (32).

25. Combinaison d'une rosette (1) et d'un cylindre de fermeture associé selon l'une des revendications 1 à 23, **caractérisée en ce que** l'accumulateur d'énergie électrique (9) est constitué par une pile.

26. Combinaison d'une rosette (1) et d'un cylindre de fermeture associé selon l'une des revendications 1 à 23, **caractérisée en ce que** l'accumulateur d'énergie électrique (9) est constitué par un condensateur.

27. Combinaison d'une rosette (1) et d'un cylindre de fermeture associé selon l'une des revendications 1 à 26, **caractérisée en ce que** la rosette est équipée d'une horloge électronique (33).

28. Combinaison d'une rosette (1) et d'un cylindre de fermeture associé selon l'une des revendications 1 à 27, **caractérisée en ce que** la rosette (1) est pourvue d'un contact de couvercle (34) pour déclencher une alarme en cas de démontage non autorisé.

29. Combinaison d'une rosette (1) et d'un cylindre de fermeture associé selon l'une des revendications 2 à 28, **caractérisée en ce que** la rosette (1) comporte un couvercle de nervure de cylindre (44) grâce auquel elle couvre le cylindre profilé associé, côté frontal, de telle sorte que seule la saillie d'enveloppe cylindrique ronde du cylindre (2) présentant le barillet (39) destiné à recevoir la clé (6) reste accessible.

30. Combinaison d'une rosette (1) et d'un cylindre de fermeture associé selon l'une des revendications 1 à 29, **caractérisée en ce que** le cylindre de fermeture (2) est constitué par un cylindre double et **en ce que** la rosette est disposée sur le côté intérieur (48) du cylindre double.

31. Combinaison d'une rosette (1) et d'un cylindre de fermeture associé selon la revendication 30, **caractérisée en ce qu'**une rosette (1) est disposée de chaque côté du cylindre double.

32. Combinaison d'une rosette (1) et d'un cylindre de fermeture associé selon l'une des revendications 1 à 31, **caractérisée en ce que** la rosette (1) est conçue comme une rosette rapportée qui est posée sur une rosette de ferrure (35) plus petite qui est associée au cylindre de fermeture (2), la surface couverte par la rosette rapportée étant de préférence garnie d'éléments de garnissage (36) pour empêcher un accrochage par l'arrière.

33. Combinaison d'une rosette (1) et d'un cylindre de fermeture associé selon l'une des revendications 1 à 32, **caractérisée en ce que** le cylindre de fermeture comporte, en plus de l'élément de blocage à activation électrique, des éléments mécaniques de retenue supplémentaires (42) qui sont alignés dans leur position de déblocage grâce à des encoches correspondantes prévues dans la clé autorisée (6).

34. Combinaison d'une rosette (1) et d'un cylindre de fermeture associé selon la revendication 33, **caractérisée en ce que** les éléments mécaniques de retenue (42) sont disposés uniquement dans la zone cylindrique ronde du cylindre profilé tandis que l'élément de blocage à activation électrique (5) est logé dans la zone en forme de nervure (38) du cylindre profilé.

35. Combinaison d'une rosette (1) et d'un cylindre de fermeture associé selon l'une des revendications 1 à 34, **caractérisée en ce que** le cylindre de fermeture contient un circuit électrique intégré (3) pour l'élément de blocage (5) et **en ce qu'**il y a une liaison électrique entre l'accumulateur d'énergie (9) et le circuit électrique (3).
